# EUROPÄISCHE PATENTSCHRIFT

(11) **EP 2 932 171 B1**
(45) Veröffentlichungstag und Bekanntmachung des Hinweises auf die Patenterteilung: **21.02.2018**
(21) Anmeldenummer: 13799306.9
(22) Anmeldetag: 04.12.2013
(51) Int. Cl.: F25D 17/04, F25D 25/02

(54) **HAUSHALTSKÄLTEGERÄT MIT EINEM ANZEIGEMITTEL FÜR EINEN BEHÄLTERDECKEL**
DOMESTIC REFRIGERATOR WITH A DISPLAY MEANS FOR A CONTAINER LID
APPAREIL DE RÉFRIGÉRATION DOMESTIQUE DOTÉ D'UN MOYEN D'AFFICHAGE POUR UN COUVERCLE DE RÉCIPIENT

(30) Priorität: 11.12.2012 DE 102012222738; 25.07.2013 TR 201309044
(43) Veröffentlichungstag der Anmeldung: 21.10.2015
(73) Patentinhaber: BSH Hausgeräte GmbH, 81739 München (DE)
(72) Erfinder: DEMIRÖZ, Taha, 59850 Tekirdag (TR); ERTIK, Mustafa, 59850 Tekirdag (TR); INCEREIS, Onur, 34520 Istanbul (TR); TEKTAS, Salih, 59850 Tekirdag (TR); ALT, René, 81541 München (DE); BECKE, Christoph, 83109 Grosskarolinenfeld (DE); EICHER, Max, 80689 München (DE); HARTWEIN, Christine, 80469 München (DE); KLEINLEIN, Philipp, 81371 München (DE); STAUD, Ralph, 81667 München (DE); TISCHER, Thomas, 85540 Haar (DE)
(86) Internationale Anmeldenummer: PCT/EP2013/075459
(87) Internationale Veröffentlichungsnummer: WO 2014/090644

(56) Entgegenhaltungen:
- FR-A1- 2 382 075
- GB-A- 927 943
- US-A- 2 129 474
- US-A1- 2003 222 044

## Beschreibung

Die Erfindung betrifft ein Haushaltskältegerät, aufweisend eine mechanische Steuervorrichtung, die ausgebildet ist, eine Betriebsart im Haushaltskältegerät zu steuern, ein manuelles Betätigungsmittel, das ausgebildet ist, die mechanische Steuervorrichtung mechanisch anzusteuern, und ein Anzeigemittel, das ausgebildet ist, einen momentanen Funktionszustand wenigstens zweier verschiedener Funktionszustände der Steuervorrichtung aufgrund der momentanen Position des manuellen Betätigungsmittels anzuzeigen.

Die DE 10 2009 029 141 A1 beschreibt ein Kältegerät, insbesondere Haushaltskältegerät, mit einem Lagerraum und einem von dem Lagerraum abgeteilten Behälter, wobei wenigstens ein Verschlussteil des Behälters zwischen einer offenen und einer verschlossenen Stellung verstellbar ist, und wobei der Behälter in der offenen Stellung des Verschlussteils mit einem Hochdruckbereich und einem Niederdruckbereich des Lagerraums kommuniziert. Dabei ist ein horizontal beweglich geführter Schieber vorgesehen, wobei der eine von einem Deckel oder dem Schieber eine schräge Führungskontur und der andere ein mit der Führungskontur zusammenwirkendes und relativ zur Führungskontur verschiebbares Element aufweist.

GB 927 943 A offenbart ein Kältegerät gemäß dem Oberbegriff des Anspruchs 1, mit einem Türverschluss, welcher indirekt betätigbar ist, und einem Temperaturregulator, der von der Außenseite des Kältegeräts betätigbar ist. Der Temperaturregulator und ein Betätigungsmittel zum Türverschluss zusammen mit einem Thermometer oder einer Abtausteuerung sind in einem Instrumentenpanel an der Frontseite des Kältegeräts über der Tür angebracht. Eine Skala ist in dem Instrumentenpanel fixiert und ein Zeigerschieber ist verschiebbar entlang der Skala angeordnet.

US 2,129,474 offenbart eine Temperatursteuerung eines Kältegeräts, wobei die Temperatursteuerung aus einem Betätigungsmechanismus besteht, der in einem Gehäuse und an einem Panel angebracht ist. Das Panel passt in eine Öffnung in der Front des Kältegerätgehäuses. An dem Panel ist eine Öffnung vorgesehen, in der eine Nummer angezeigt werden kann, die auf einer transluzenten Scheibe aufgebracht ist.

Die Aufgabe der Erfindung ist es, ein Haushaltskältegerät anzugeben, bei dem eine Anzeige der manuellen Betätigung eines Behälterdeckels verbessert ist.

Die Aufgabe der Erfindung wird gelöst durch ein Haushaltskältegerät, gemäß Anspruch 1, aufweisend eine mechanische Steuervorrichtung, die ausgebildet ist, eine Betriebsart im Haushaltskältegerät zu steuern, ein manuelles Betätigungsmittel, das ausgebildet ist, die mechanische Steuervorrichtung mechanisch anzusteuern, und ein Anzeigemittel, das ausgebildet ist, einen momentanen Funktionszustand wenigstens zweier verschiedener Funktionszustände der Steuervorrichtung aufgrund der momentanen Position des manuellen Betätigungsmittels anzuzeigen, dadurch gekennzeichnet, dass das Anzeigemittel eine Maske aufweist, welche die wenigstens zwei verschiedenen Funktionszustände der Steuervorrichtung kennzeichnende Darstellungen, insbesondere Darstellungen in Form von Maskenausschnitten, trägt, und das Anzeigemittel einen Hinterlegungsabschnitt aufweist, der in einer jeweiligen Stellung des Betätigungsmittels diejenige Darstellung der Maske optisch vorspringen lässt, die dem der Stellung des Betätigungsmittels einsprechenden Funktionszustand der Steuervorrichtung zugeordnet ist.

Eine Betriebsart im Haushaltskältegerät kann beispielsweise die Luftfeuchte und/oder Temperatur in einer Lagerzone für Kältegut, wie beispielsweise eine Kälteschublade. Eine mechanische Steuervorrichtung kann dabei z.B. eine Klappe oder ein Deckel sein, der eine Zugangsöffnung zu der Lagerzone oder der Kälteschublade öffnet und/oder verschließt. Um die mechanische Steuervorrichtung, insbesondere die Klappe oder den Deckel zu bewegen, ist das manuelle Betätigungsmittel vorgesehen. Wie die Bezeichnung schon beschreibt ist das manuelle Betätigungsmittel zum Bewegen bzw. Verstellen der mechanischen Steuervorrichtung, insbesondere der Klappe oder des Deckels vorgesehen und zwar durch manuelles Bewegen des Betätigungsmittels durch einen Benutzer des Haushaltskältegeräts. Durch Bewegen des manuellen Betätigungsmittels kann der Benutzer also die beispielhafte Klappe oder Deckel bewegen und dadurch die Luftfeuchte und/oder Temperatur in der Lagerzone für Kältegut, wie beispielsweise in der Kälteschublade steuern.

Die Darstellung kann beispielsweise ein Schriftzug, wie "offen", "geschlossen", "feucht" oder "trocken" sein. Alternativ kann der Schriftzug ein bevorzugt zu lagerndes Kühlgut beschreiben, wie beispielsweise "Gemüse", "Fisch", "Fleisch" oder "Käse". Alternativ oder ergänzend kann die Information beispielsweise auch eine grafische Darstellung, ein Symbol, ein Buchstabe oder eine Zahl sein.

Das Anzeigemittel umfasst wenigstens eine Darstellung und einen Hinterlegungsabschnitt, die gegeneinander verstellbar sein können. Der Hinterlegungsabschnitt kann dabei derart ausgebildet sein und/oder angeordnet bzw. verstellbar sein, dass die gewünschte Darstellung optisch herausgestellt wird. Die gewünschte Darstellung kann beispielsweise dadurch optisch herausgestellt werden, dass die jeweils anderen Darstellungen durch den Hinterlegungsabschnitt zurückgestellt, beispielsweise überdeckt oder abgedunkelt werden, oder dadurch, dass der Hinterlegungsabschnitt die gewünschte Darstellung markiert, hervorhebt oder in einer Ausführung der Maske in Form von Maskenausschnitten, diese Maskenausschnitte kontrastreich und/oder farblich absetzend hinterfüllt.

Alternativ oder ergänzend zu einer optisch vorspringenden Anzeige kann der Hinterlegungsabschnitt ausgebildet sein, in der jeweiligen Stellung des Betätigungsmittels diejenigen Darstellungen der Maske optisch zurücktreten zu lassen, die dem der Stellung des Betätigungsmittels entsprechenden Funktionszustand der Steuervorrichtung nicht entsprechen.

Der Hinterlegungsabschnitt kann jeweils ein Symbol für jeweils einen Anzeigebereich des Anzeigemittels aufweisen, insbesondere können die Symbole gleich sein, beispielsweise Häkchen sein.

So kann der Hinterlegungsabschnitt derart ausgebildet sein, dass die jeweils anderen als die gewünschten Darstellungen durch den Hinterlegungsabschnitt zurückgestellt, beispielsweise überdeckt oder abgedunkelt werden. In einer Ausführung der Maske in Form von Maskenausschnitten, können diese Maskenausschnitte kontrastschwach, insbesondere kontrastidentisch und/oder farblich ähnlich, insbesondere gleich durch den Hinterlegungsabschnitt hinterfüllt sein.

In einer Ausführung kann die Maske die wenigstens zwei verschiedenen Funktionszustände der Steuervorrichtung kennzeichnende Darstellungen in Form von Maskenausschnitten tragen und der Hinterlegungsabschnitt in der jeweiligen Stellung des Betätigungsmittels denjenigen Maskenausschnitt optisch hervortretend ausfüllen, dessen zugeordnete Darstellung dem einsprechenden Funktionszustand der Steuervorrichtung entspricht. Dabei kann der Hinterlegungsabschnitt derart ausgebildet sein, dass er in dieser Stellung des Betätigungsmittels die anderen Maskenausschnitt optisch zurücktretend, insbesondere verbergend ausfüllt. So tritt immer nur diejenige Darstellung optisch hervor, die dem der Stellung des Betätigungsmittels einsprechenden Funktionszustand der Steuervorrichtung zugeordnet ist und die jeweils anderen, d.h. nicht dem der Stellung des Betätigungsmittels einsprechenden Funktionszustand der Steuervorrichtung zugeordneten Darstellungen werden optisch zurückgedrängt.

Generell kann der Hinterlegungsabschnitt einen ersten hinsichtlich Farbe und/oder Kontrast mit der Maske zumindest annähernd übereinstimmenden, insbesondere identischen ersten Farbflächenabschnitt aufweisen und einen zweiten Farbflächenabschnitt aufweisen, der sich hinsichtlich Farbe und/oder Kontrast von der Maske unterscheidet, insbesondere sich hinsichtlich Farbe und/oder Kontrast von der Maske optisch abhebt.

Jede der beiden Farbflächenabschnitte kann eine dazu geeignete Farbe aufweisen. Als Farbe werden dabei auch schwarz, weiß oder Grautöne verstanden. Die Farbflächenabschnitte können auch entsprechend passende Oberflächeneigenschaften aufweisen, also beispielsweise rau, glatt, matt, glänzend, durchscheinend und/oder selbstleuchtend. Die Darstellung wird also in Abhängigkeit davon optisch hervorgehoben oder nicht hervorgehoben, welcher der beiden Farbflächenabschnitte sich gerade unter dem Ausschnitt der Maske befindet. Dabei sind die Farben der Farbflächenabschnitte mit der Farbe der Maske entsprechend abzustimmen.

In einer speziellen Ausgestaltung kann die Maske an einer transparenten Wand, insbesondere an einer auf dem manuellen Betätigungsmittel befestigten transparenten Wand oder an einem transparenten Wandabschnitt eines Glasfachbodens des Haushaltskältegeräts angebracht sein, insbesondere an einer Oberseite oder Unterseite der transparenten Wand bzw. des transparenten Wandabschnitts aufgebracht sein, insbesondere aufgedruckt, aufgeklebt oder aufkaschiert sein.

Die Maske kann beispielsweise als eine Folie ausgebildet sein, die an einer Unterseite der transparenten Wand bzw. einer Glasplatte beispielsweise aufgeklebt oder aufkaschiert ist. Alternativ kann die Maske von einem Aufdruck gebildet werden, der beispielsweise in einem Siebdruckverfahren in Form von flüssiger Druckfarbe aufgetragen wird, der aushärtet bzw. antrocknet.

In einer anderen Ausführung kann das manuelle Betätigungsmittel die Maske aufweisen und das manuelle Betätigungsmittel an einem Grundträger verstellbar gelagert sein, der den Hinterlegungsabschnitt aufweist.

In dieser Ausführung kann also der Hinterlegungsabschnitt an oder auf einem Grundträger befestigt sein. Dabei kann der Grundträger beispielsweise von einer einem Glasfachboden oder einer Schublade des Haushaltskältegeräts zugeordneten, insbesondere dem Glasfachboden oder der Schublade vorgelagerten Frontleiste gebildet werden. Auf diesem Grundträger kann dann das manuelle Betätigungsmittel gelagert, insbesondere verschiebbar gelagert sein. Indem das manuelle Betätigungsmittel die Maske aufweist, kann die Maske durch Bewegen des manuellen Betätigungsmittels über den Hinterlegungsabschnitt hinwegbewegt werden. Durch ein Verstellen der Maske bezüglich des Hinterlegungsabschnitts kann dabei diejenige Darstellung der Maske optisch hervortreten, die dem der Stellung des Betätigungsmittels entsprechenden Funktionszustand der Steuervorrichtung zugeordnet ist.

In allen Ausführungen kann das Haushaltskältegerät einen insbesondere transparenten Fachboden, insbesondere eine Glasfachboden aufweisen, welcher die Maske aufweist und das manuelle Betätigungsmittel den Hinterlegungsabschnitt aufweist.

Dem insbesondere transparenten Fachboden, insbesondere dem Glasfachboden kann eine Frontleiste vorgelagert sein und/oder der transparente Fachboden, insbesondere der Glasfachboden die Frontleiste aufweisen, das manuelle Betätigungsmittel an der Frontleiste verstellbar, insbesondere verschiebbar gelagert sein, und das manuelle Betätigungsmittel mit einer unter die Maske reichende Lasche verbunden sein, die den Hinterlegungsabschnitt aufweist.

In dieser Ausführungsform muss der Fachboden nicht notwendiger Weise vollständig transparent ausgebildet sein. Es genügt, wenn die eingesetzte Blende transparent ausgeführt ist. So kann der Fachboden einen Ausschnitt aufweisen, in den die als separates Bauteil ausgebildete Blende eingesetzt ist. Dabei kann die Blende gleichzeitig als Lagerungsgehäuse für das manuelle Betätigungsmittel dienen. Folglich kann das manuelle Betätigungsmittel zusammen mit der Blende als vormontierte Baugruppe vorgefertigt werden. Die vormontierte Baugruppe kann anschließend in den Ausschnitt des Fachbodens eingesetzt werden.

In einer weiteren Ausführung kann die Maske einen allen Darstellungen zugeordneten transparenten Anzeigeabschnitt aufweisen, eine unter den transparenten Anzeigeabschnitt reichende Lasche, die den Hinterlegungsabschnitt aufweist, mit dem manuelle Betätigungsmittel verbunden sein und der Hinterlegungsabschnitt wenigstens eine Markierung aufweisen, welche in der jeweiligen Stellung des manuellen Betätigungsmittels eine der Darstellungen dadurch optisch vorspringen lässt, indem sie auf diejenige Darstellung weist, welche dem der Stellung des Betätigungsmittels entsprechenden Funktionszustand der Steuervorrichtung zugeordnet ist.

In dieser Ausführung werden die verschiedenen Darstellungen durch den Hinterlegungsabschnitt vorrangig also nicht überdeckt oder hinterlegt, sondern es erfolgt eine zeigerartige Zuweisung durch die Markierung auf der mit dem manuellen Betätigungsmittel verbundenen Lasche, welche in der jeweiligen Stellung, die dem der Stellung des Betätigungsmittels einsprechenden Funktionszustand der Steuervorrichtung zugeordnet ist, auf die zugehörige Darstellung weist.

In allen Ausführungsformen kann das Haushaltskältegerät aufweisen einen wärmeisolierenden Innenbehälter, der ausgebildet ist, wenigstens einen Lagerraum für Kältegut zu begrenzen, einen im Innenbehälter gelagerten Kühlgutbehälter, der eine von oben zugängliche Öffnung aufweist, und einen Behälterdeckel, der im Innenbehälter derart gelagert ist, dass eine durch ein manuelles Betätigungsmittel ausgeführte Bewegung in eine Bewegung des Behälterdeckels zum Öffnen und Schließen der Öffnung des Kühlgutbehälters umgesetzt wird, wobei das Anzeigemittel ausgebildet ist, in einer ersten Stellung des Betätigungsmittels, in welcher der Behälterdeckel in eine die Öffnung des Kühlgutbehälters öffnende Deckelposition bewegt ist, eine die Öffnungsstellung kennzeichnende Darstellung der Maske optisch vorspringend anzuzeigen und in einer zweiten Stellung des Betätigungsmittels, in welcher der Behälterdeckel in eine die Öffnung des Kühlgutbehälters schießende Deckelposition bewegt ist, eine die Geschlossenstellung kennzeichnende Darstellung der Maske optisch vorspringend anzuzeigen.

Das Anzeigemittel kann also ausgebildet sein, genau diejenige Darstellung hervorzuheben, die der momentanen Deckelposition des Behälterdeckels entspricht. In Abhängigkeit der Deckelposition wird der Kühlgutbehälter mehr oder weniger belüftet, so dass sich in Abhängigkeit der Belüftung eine bestimmte Temperatur und/oder Feuchtigkeit einstellt. Je nach Temperatur und/oder Feuchtigkeit stellt sich in dem Kühlgutbehälter ein Klima ein, das für bestimmte Kühlgutarten optimal ist.

Da vor allem bei so genannten No-Frost Haushaltskältegeräten die Luft tendenziell entfeuchtet wird, trocknen Lebensmittel in unerwünschter Weise schneller aus, die eine gewisse Feuchtigkeit zur Erhaltung des Nährwertes, des Geschmackes und der Struktur brauchen. Um dies zu verhindern werden diese Lebensmittel in einem gesonderten Kühlgutbehältern, wie beispielsweise einer Gemüsebox aufbewahrt, um sie von der regulären Luftzirkulation zu isolieren. Da aber verschiedene Lebensmittel unterschiedliche Luftfeuchtigkeiten zur optimalen Frischeerhaltung brauchen, soll auch ein Teil der durch Kondensation und Transpiration des Lagergutes entstehenden Luftfeuchte wieder abgeführt werden. Um dies zu ermöglichen, soll erfindungsgemäß ein manuell kontrollierbares, insbesondere umlaufend vollständiges Öffnen des Kühlgutbehälters erreicht werden.

Der Kühlgutbehälter kann mit einem Behälterdeckel verschlossen sein, der durch Verschieben in eine Richtung beispielsweise über schiefe Ebenen in vertikaler und horizontaler Richtung geöffnet bzw. geschlossen werden kann. Unter einer feststehenden Glasplatte kann der Behälterdeckel mit seitlichen Rahmenleisten an Führungselementen gelagert sein. In dem Behälterdeckel kann beispielsweise eine Nut, bzw. eine Aussparung oder Steuerkurve eingebracht sein. An der feststehenden Glasplatte oder an einem Rahmen befindet sich dann ein manuelles Betätigungsmittel, das beispielsweise mit einem Nocken in die Aussparung oder Steuerkurve im Behälterdeckel eingreift. Es ist auch möglich Steuerkurve und Nocken bzw. Betätigungszapfen zu vertauschen. Entsprechend der Steigung der Führungsnut bzw. der Form der Aussparung wird beim Betätigen des Betätigungsmittels der Behälterdeckel horizontal und vertikal bewegt. Dabei entsteht ein umlaufender Spalt zwischen Behälterdeckel und Kühlgutbehälter.

Die Lagerungsvorrichtung, die ausgebildet ist, eine durch ein manuelles Betätigungsmittel verursachte Bewegung des Behälterdeckels zum Öffnen und Schließen der Öffnung des Kühlgutbehälters umzusetzen, kann beispielsweise gemäß DE 10 2009 029 141 A1 ausgeführt sein.

In allen Ausführungen des erfindungsgemäßen Haushaltskältegeräts kann das Anzeigemittel zusätzlich ein Leuchtmittel aufweisen, welches durch Anleuchten oder Hinterleuchten der Darstellungen deren Sichtbarkeit erhöht.

Das Leuchtmittel kann ausgebildet sein, die Maske und/oder den Darstellungsabschnitt zu beleuchten oder zu durchleuchten. Ein solches Beleuchten und Durchleuchten kann unabhängig der Stellung des Betätigungsmittels, d.h. andauernd aktiviert sein. Alternativ kann ein solches Beleuchten und Durchleuchten in Abhängigkeit der Stellung des Betätigungsmittels erfolgen. Dies kann bedeuten, dass das Leuchtmittel in einer ersten Stellung des Betätigungsmittels eingeschalten ist, d.h. leuchtet und in einer zweiten Stellung des Betätigungsmittels ausgeschalten ist, d.h. nicht leuchtet. Es können auch zwei Leuchtmittel vorgesehen sein, wobei in der ersten Stellung des Betätigungsmittels nur das eine leuchtet und in der zweiten nur das andere leuchtet.

Zusammenfassend und mitunter anders erläutert kann die Erfindung schon lediglich mit robusten mechanischen Mitteln eine für einen Kunden ansprechende und optisch hochwertige Anzeigevorrichtung geschaffen werden, die eine optische Wirkung entfalten kann, die an eine elektronische displayartige Anzeige angelehnt sein kann.

Durch eine solche displayartige Anzeige kann eine Visualisierung und Verständlichkeit verbessert werden. Beispielhaft sind im Folgenden verschiedene Varianten beschrieben, die hier alle ohne elektrische Beleuchtung auskommen können. In einer optionalen Ausführungsform kann jedoch eine elektrische Beleuchtung zusätzlich zur mechanischen Grundfunktionalität eingesetzt werden, um die Anzeige noch weiter zu verbessern, insbesondere um das mechanische Anzeigemittel zu beleuchten.

In einer ersten Variante können auf einer Frontleiste, die beispielsweise eine Designblende sein kann, die einem Fachboden, einer Glasplatte oder einer Schublade vorgelagert ist, Farbflächen auf einem Hinterlegungsabschnitt der Frontleiste beispielsweise unterhalb eines beweglichen Schiebestellers fest aufgebracht werden. Der darüber montierte Schiebestellers besitzt dabei eine displayartige Scheibe, d.h. eine durchsichtige Wand. Diese Scheibe bzw. durchsichtige Wand beinhaltet eine Graphik, die die Schaltzustände beschreibt, d.h. eine Darstellung auf einer Maske, die einem der Stellung des Betätigungsmittels entsprechenden Funktionszustand der Steuervorrichtung zugeordnet ist, und welche auch Zusatzinformationen aufnehmen kann. Eine solche Displaygraphik kann maskenartig freigesparte Bereiche enthalten, beispielsweise Symbole und/oder Schrift. Durch diese Aussparungen erscheinen die auf der darunterliegenden Leiste, d.h. auf dem Hinterlegungsabschnitt der Frontleiste aufgebrachten Farben im Display. Je nach Schaltzustand kann man so verschiedene Anzeigen wie "an" oder "aus" usw. visualisieren. Dies kann zusätzlich durch verschiedene Farben unterstützt sein.

In einer zweiten Variante kann ein Fortsatz, wie beispielsweise ein pfeilförmiger Zeiger einen Träger, wie ein Platte tragen, die direkt unter einer Glasplatte beispielsweise eines Glasfachbodens anliegt und sich mit zusammen dem beweglichen Schiebesteller verschiebt. Diese Platte kann einen Hinterlegungsabschnitt bilden und kann mit entsprechender Grafik bzw. Farbfeldern versehen werden. Das Display mit entsprechender Grafik und Aussparungen kann im Verschiebebereich bzw. auch darüber hinaus auf oder hinter die Glasplatte aufgedruckt werden. In den freigesparten Bereichen ist dann die entsprechende Farbe und/oder Grafik des darunterliegenden Schiebers zu sehen. Zusätzlich kann auch der Schieber selbst noch mit einer Grafik bzw. einem Indikator versehen werden.

In einer dritten Variante kann der Fortsatz, wie beispielsweise ein pfeilförmiger Zeiger mit einen Farbindikator versehen sein. Er bewegt sich unter der Glasplatte und zeigt so je nach Position auf die jeweilige Grafik, die unter oder auf die Glasplatte gedruckt ist.

Die erfindungsgemäßen Lösungen können je nach Variante und Ausführungsform für einen Benutzer des Haushaltskältegeräts gut und unmissverständlich zu verstehen sein. Insbesondere können komplexe Inhalte dargestellt werden. Es kann eine moderne Display-Wirkung erzielt werden und/oder eine sehr gute Differenzierung durch verschiedene Grafiken bei gleicher technischer Basis und kostengünstiger Herstellung erreicht werden.

Verschiedene Ausführungsbeispiele der Erfindung sind exemplarisch in den beigefügten schematischen Zeichnungen dargestellt.

Es zeigen:
- Fig. 1: eine perspektivische Ansicht eines Haushaltskältegeräts mit mehreren Kühlgutbehältern und Fachböden und einem Kühlgutbehälter mit Behälterdeckel und manuellem Betätigungsmittel;
- Fig. 2: eine perspektivische schematische Teilansicht einer Kühlgutschublade mit einem offenbaren und schließbaren Deckel, als eine mechanische Steuervorrichtung, die durch ein manuelles Betätigungsmittel angesteuert wird und der ein Anzeigemittel zugeordnet ist;
- Fig. 3: eine perspektivische schematische Teilansicht im Zusammenbau einer ersten Ausführungsform eines manuellen Betätigungsmittels mit einem Anzeigemittel, bei dem die Maske auf dem manuellen Betätigungsmittel angebracht ist;
- Fig. 4: eine perspektivische schematische Explosionsdarstellung von Einzelteilen der ersten Ausführungsform des manuellen Betätigungsmittels gemäß Fig. 3;
- Fig. 5: eine perspektivische schematische Teilansicht im Zusammenbau einer zweiten Ausführungsform eines manuellen Betätigungsmittels mit einem Anzeigemittel, bei dem die Maske auf einem Glasfachboden angebracht und ein Hinterlegungsabschnitt mit dem manuellen Betätigungsmittel verbunden ist;
- Fig. 6: eine perspektivische schematische Explosionsdarstellung von Einzelteilen der zweiten Ausführungsform des manuellen Betätigungsmittels gemäß Fig. 5;
- Fig. 7: eine perspektivische schematische Teilansicht im Zusammenbau einer dritten Ausführungsform eines manuellen Betätigungsmittels mit einem Anzeigemittel, bei dem das manuelle Betätigungsmittel eine unter den transparenten Anzeigeabschnitt reichende Lasche aufweist, die mit einer Markierung versehen ist;
- Fig.8: eine perspektivische Frontansicht eines Ausführungsbeispiels eines erfindungsgemäßen Haushaltskältegeräts;
- Fig. 9: eine perspektivische Darstellung einer Ausführung eines Betätigungsmittels und eines Fachbodens zum Abdecken eines Kühlgutbehälters;
- Fig. 10: eine perspektivische Draufsicht auf eine Ausführung eines Betätigungsmittels und eines Hinterlegungsabschnitt;
- Fig. 11: eine perspektivische Ansicht von unten auf die Ausführung gemäß Fig. 10;
- Fig. 12: eine Draufsicht auf eine Ausführung eines Anzeigebereichs eines Anzeigmittels; und
- Fig. 13: eine Draufsicht auf die Ausführung gemäß Fig. 10.

Ein in Fig. 1 beispielhaft dargestelltes Haushaltskältegerät 1 weist einen Korpus 2 mit einem Innenbehälter 3 auf. Der Innenbehälter 3 ist im dargestellten Ausführungsbeispiel in einen oben angeordneten Kühlraum 4 und einen unten angeordneten Gefrierraum 5 aufgeteilt sein. Der Kühlraum 4 dient im Allgemeinen zum frostfreien Kühlen von Kühlgut vorzugsweise bei Temperaturen zwischen plus 4 und plus 8 Grad Celsius. Der Kühlraum 4 kann jedoch auch als Null-Grad-Fach, insbesondere zum Frischhalten von Obst oder Gemüse ausgebildet sein. Der Kühlraum 4 ist bei geöffneter Kühlraumtür 6 zugänglich. Der Gefrierraum 5 dient im Allgemeinen zum Tiefgefrieren von Gefriergut bei ca. minus 18 Grad Celsius. Der Gefrierraum 5 ist bei geöffneter Gefrierraumtür 7 zugänglich. In dem Kühlraum 4 ist ein beispielhafter Kühlgutbehälter 8 ausziehbar gelagert, der mittels eines über dem Kühlgutbehälter 8 gelagerten Behälterdeckel 9 verschließbar ist. Über dem Behälterdeckel 9 kann, wie dargestellt, ein Fachboden 10 gelagert sein.

Die Fig. 2 zeigt den Kühlgutbehälter 8 mit einem offenbaren und schließbaren Behälterdeckel 9, der in Zusammenwirken mit einem manuellen Betätigungsmittel 11 und einer dem Fachmann an sich bekannten Lagerungsvorrichtung 20, beispielsweise gemäß DE 10 2009 029 141 A1, eine mechanische Steuervorrichtung 21 bildet, durch welche in diesem Ausführungsbeispiel die Feuchtigkeit und/oder Temperatur im Kühlgutbehälter 8 manuell gesteuert werden kann.

Das Haushaltskältegerät 1 weist also eine mechanische Steuervorrichtung 21 auf, die ausgebildet ist, eine Betriebsart im Haushaltskältegerät 1 zu steuern, wobei das manuelle Betätigungsmittel 11 ausgebildet ist, die mechanische Steuervorrichtung 21 mechanisch anzusteuern. Ein Anzeigemittel 12 ist dabei ausgebildet, einen momentanen Funktionszustand wenigstens zweier verschiedener Funktionszustände der Steuervorrichtung 21 aufgrund der momentanen Position des manuellen Betätigungsmittels 11 anzuzeigen. Im vorliegenden Fall eines Kühlgutbehälters 8 und eines Behälterdeckel 9 sind zwei Funktionszustände möglich, nämlich ein erster Funktionszustand, bei dem der Behälterdeckel 9 den Kühlgutbehälter 8 insbesondere luftdicht verschließt und ein zweiter Funktionszustand, bei dem der Kühlgutbehälter 8 geöffnet ist, d.h. der Behälterdeckel 9 von dem Kühlgutbehälter 8 zumindest geringfügig abgehoben ist. Dem ersten Funktionszustand ist dabei ein erster Maskenausschnitt 15a einer Maske 13 und dem zweiten Funktionszustand ein zweiter Maskenausschnitt 15b der Maske 13 zugeordnet. Die beiden Maskenausschnitte 15a, 15b bilden Darstellungen, welche dem Benutzer eine Information über den jeweiligen Funktionszustand visuell anzeigen.

In der Fig. 2 ist demgemäß eine beispielhafte Variante eines im Innenbehälter 3 herausziehbar und einschiebbar gelagerten Kühlgutbehälters 8 dargestellt, der eine von oben zugängliche Öffnung aufweist, die durch den Behälterdeckel 9 verschließbar ist.

Der Behälterdeckel 9 ist im Innenbehälter 3 durch eine nicht näher dargestellt, dem Fachmann an sich bekannte Lagerungsvorrichtung 20 gelagert. Die Lagerungsvorrichtung 20 ist im dargestellten Ausführungsbeispiel ausgebildet, eine durch das manuelle Betätigungsmittel 11 ausgeführte Linearbewegung des Behälterdeckels 9 in einer Tiefenrichtung in eine Hubbewegung des Behälterdeckels 9 zum Öffnen und Schließen der Öffnung des Kühlgutbehälters 8 umzusetzen. Über dem Behälterdeckel 9 ist außerdem ein Glasfachboden 18 im Haushaltskältegerät 1 gelagert. Dem Glasfachboden vorgelagert befindet sich eine Frontleiste 19, an der das als Schieber ausgebildete manuelle Betätigungsmittel 11 verstellbar gelagert ist.

In der in Fig. 3 und Fig. 4 dargestellten ersten Ausführungsform eines manuellen Betätigungsmittels 11 mit einem Anzeigemittel 12, ist auf dem manuellen Betätigungsmittel 11 eine Maske 13 angebracht. Die Fig. 3 zeigt in einem vergrößerten Ausschnitt einen Abschnitt der Frontleiste 19 gemäß Fig. 2. An dieser Frontleiste 19 ist das als Schieber ausgebildete manuelle Betätigungsmittel 11 verstellbar gelagert.

Die Maske 13 ist an einer transparenten Wand 14 angebracht, die auf oder an dem manuellen Betätigungsmittel 11 befestigt oder einteilig mit ihm ausgebildet ist. Die Maske 13 weist mehrere Maskenausschnitte 15a, 15b auf. Die Maske 13 kann beispielsweise auf die transparente Wand 14 aufgedruckt, aufgeklebt oder aufkaschiert sein. Die Maskenausschnitte 15a, 15b können beispielsweise einen Schriftzug, wie "offen", "geschlossen", "feucht" oder "trocken" darstellen. Alternativ können die Maskenausschnitte 15a, 15b ein bevorzugt zu lagerndes Kühlgut in Worten beschreiben, wie beispielsweise "Gemüse", "Fisch", "Fleisch" oder "Käse". Alternativ oder ergänzend können die Maskenausschnitte 15a, 15b eine Information beispielsweise auch in Form einer grafischen Darstellung, eines Symbols, eines oder mehrerer Buchstaben oder einer oder mehrerer Zahlen darstellen.

Das manuelle Betätigungsmittel 11 ist in der ersten Ausführungsform an einem Grundträger 16 verstellbar gelagert ist, der einen Hinterlegungsabschnitt 17 aufweist. Der Grundträger 16 wird dabei von einer einem Glasfachboden 18 des Haushaltskältegeräts 1 zugeordneten, insbesondere dem Glasfachboden 18 vorgelagerten Frontleiste 19 gebildet.

Das Anzeigemittel 12 weist die Maske 13 auf, welche die wenigstens zwei verschiedenen Funktionszustände der Steuervorrichtung 21 kennzeichnende Darstellungen in Form der Maskenausschnitte 15a, 15b trägt. Das Anzeigemittel 12 weist dabei den Hinterlegungsabschnitt 17 auf, der in einer jeweiligen Stellung des manuellen Betätigungsmittels 11 diejenige Darstellung, d.h. denjenigen Maskenausschnitt 15a, 15b der Maske 13 optisch vorspringen lässt, die dem der Stellung des manuellen Betätigungsmittels 11 einsprechenden Funktionszustand der mechanischen Steuervorrichtung 21 zugeordnet ist.

Dazu ist im dargestellten Ausführungsbeispiel der Hinterlegungsabschnitt 17 außerdem ausgebildet, in der jeweiligen Stellung des Betätigungsmittels 11 diejenige Darstellung der Maske 13 optisch zurücktreten zu lassen, die dem der Stellung des Betätigungsmittels 11 einsprechenden Funktionszustand der Steuervorrichtung 21 gerade nicht entspricht.

Wie in Fig. 4 näher gezeigt, trägt die Maske 13 die wenigstens zwei verschiedenen Funktionszustände der Steuervorrichtung 21 kennzeichnende Darstellungen in Form der Maskenausschnitte 15a, 15b und der Hinterlegungsabschnitt 17 füllt in der jeweiligen Stellung des Betätigungsmittels 11 denjenigen Maskenausschnitt 15a, 15b aus, dessen zugeordnete Darstellung Darstellungen in Form einer der Maskenausschnitte 15a, 15b dem einsprechenden Funktionszustand der Steuervorrichtung 21 entspricht.

Der Hinterlegungsabschnitt 17 weist dazu einen ersten hinsichtlich Farbe und/oder Kontrast mit der Maske 13 zumindest annähernd übereinstimmenden, insbesondere identischen ersten Farbflächenabschnitt 22 auf und einen zweiten Farbflächenabschnitt 23 auf, der sich hinsichtlich Farbe und/oder Kontrast von der Maske 13 unterscheidet, insbesondere sich hinsichtlich Farbe und/oder Kontrast von der Maske 13 optisch abhebt.

In der in Fig. 5 und Fig. 6 dargestellten zweiten Ausführungsform eines manuellen Betätigungsmittels 11 mit einem Anzeigemittel 12, ist die Maske 13 auf dem transparenten Fachboden 10, insbesondere dem Glasfachboden 18 angebracht und das manuelle Betätigungsmittel 11 weist den Hinterlegungsabschnitt 17 auf.

Dabei ist dem transparenten Fachboden 10, bzw. dem Glasfachboden 18 die Frontleiste 19 vorgelagert. Das manuelle Betätigungsmittel 11 ist an der Frontleiste 19 verstellbar, insbesondere verschiebbar gelagert. Wie in der Fig. 6 näher gezeigt, ist das manuelle Betätigungsmittel 11 mit einer unter die Maske 13 reichende Lasche 24 verbunden, die den Hinterlegungsabschnitt 17 trägt. Die Lasche 24 kann neben ihrer Funktion als Träger für den Hinterlegungsabschnitt 17 einen Finger 27 aufweisen, wie er detaillierter in DE 10 2009 029 141 A1 ausgeführt und beschrieben ist.

An dem manuellen Betätigungsmittel 11 kann somit ein Finger 27 angeformt sein, der sich unterhalb einer Unterseite des transparenten Fachbodens 10, bzw. des Glasfachbodens 18 erstreckt. Ein nach unten abgewinkelter Endabschnitt des Fingers 27 ist vorgesehen, um in montiertem Zustand in einen nicht näher dargestellten Schlitz des Behälterdeckels 9 einzugreifen. Der Eingriff des Endabschnitts des Fingers 27 in den Schlitz erzwingt eine an die Seitwärtsbewegung des als Schieber ausgebildeten manuellen Betätigungsmittels 11 gekoppelte Bewegung des Behälterdeckels 9 in Tiefenrichtung des Haushaltskältegeräts 1, um mittels der mechanischen Steuervorrichtung 21 die Bewegung des Behälterdeckels 9 in Tiefenrichtung in ein Heben und Senken des Behälterdeckels 9 zum Öffnen und Schließen des Kühlgutbehälters 8 umzusetzen.

In der in Fig. 7 dargestellten dritten Ausführungsform eines manuellen Betätigungsmittels 11 mit einem Anzeigemittel 12, weist die Maske 13 einen allen Darstellungen zugeordneten transparenten Anzeigeabschnitt 25 auf. Eine unter den transparenten Anzeigeabschnitt 25 reichende Lasche 24 weist den Hinterlegungsabschnitt 17 auf und ist mit dem manuellen Betätigungsmittel 11 verbunden oder einteilig ausgebildet. In dieser dritten Ausführungsform weist der Hinterlegungsabschnitt 17 wenigstens eine Markierung 26 auf, welche in der jeweiligen Stellung des manuellen Betätigungsmittels 11 eine der Darstellungen dadurch optisch vorspringen lässt, indem sie auf diejenige Darstellung weist, welche dem der Stellung des Betätigungsmittels 11 einsprechenden Funktionszustand der Steuervorrichtung 21 zugeordnet ist. Die Markierung 26 kann statt des beispielhaft dargestellten Pfeils alternativ auch als einfacher Strich ausgebildet sein oder auch eine Unterstreichung darstellen, die in Abwandlung nicht unmittelbar auf die jeweilige Darstellung zeigt, sondern diese beispielsweise unterstreicht, z.B. in dem der Strich knapp unterhalb der jeweiligen Darstellung in horizontaler Ausrichtung nahe an die jeweilige Darstellung herangeführt wird.

In Fig. 8 ist in einer perspektivischen Darstellung ein weiteres Ausführungsbeispiel eines Haushaltskältegeräts 1 gezeigt. Das Haushaltskältegeräts 1 umfasst auch hier einen Kühlgutbehälter 8 und ein Betätigungsmittel 11, mittels welchem die Luftfeuchtigkeit im Kühlgutbehälter 8 gesteuert bzw. eingestellt werden kann. Das Haushaltskältegeräts 1 umfasst ein Gehäuse 1a und einen Innenbehälter 3. Der Kühlgutgehälter 8 ist in dem Gehäuse 1a bzw. in dem Innenbehälter 3 angeordnet. Der Kühlgutbehälter 8 ist der Frischhaltebereich des Kühlschranks bzw. des Haushaltskältegeräts 1.

Der Kühlgutbehälter 8 umfasst eine Schublade 8a, die eine Frontwand, eine Rückwand und zwei Seitenwände sowie einen Boden aufweist. Darüber hinaus ist eine externe separate obere Wand des Fachbodens 10 ausgebildet, die die obere Öffnung der Schublade 8a abdeckt, wenn die Schublade 8a in der eingeschobenen Endposition angeordnet ist. Der Fachboden 10 ist eine Platte für ein Ablagefach auf der Schublade 8a.

Das Betätigungsmittel 11 ist an einer Frontkante 224 des Fachbodens 10 angeordnet. Das Betätigungsmittel 11 kann auch hier als Schiebelement ausgebildet sein und kann die Verschiebebewegung des Frontteils 224, insbesondere der Frontleiste 19, ermöglichen und eine entsprechende Verschiebung entlang dieser Frontkante 224 des Betätigungsmittels 11 ist ebenso möglich.

Ein Grundkörper 11a des Betätigungsmittels 11 ist in einer zu der Verschiebebewegung kompatiblen Ausführung gestaltet. Darüber hinaus ist ein Abdeckung 40 zwischen dem Fachboden 10 und der Schublade 8a angeordnet, welche einen Luft- und Luftfeuchteaustausch zwischen der Umgebung um die Schublade 8a und dem Inneren der Schublade 8a bewirkt. Die Abdeckung 40 ist zwischen einer geschlossenen und offenen Stellung verschiebbar. Die Abdeckung 40 wird zusammen mit dem Betätigungsmittel 11 verschoben. Während der Verschiebebewegung durch ein Verschiebeelement 33, welches an dem Betätigungsmittel 11 angeordnet und in Fig. 11 gezeigt ist, wird die Abdeckung 40 zwischen den genannten Positionen verschoben.

Wie in Fig. 10 beispielhaft gezeigt ist, umfasst das Ausführungsbeispiel einen zumindest teilweise transparenten Anzeigebereich 221, der zu einer geschlossenen Position des Betätigungsmittels 11 vorliegt bzw. erkennbar ist und einer spezifischen Luftfeuchtigkeit zugeordnet ist bzw. diese signalisiert. Darüber hinaus ist ein Anzeigeelement bzw. eine Maske 13 zusammen mit dem Betätigungsmittel 11 verschiebbar und ermöglicht die Sichtbarmachung eines Symbols 341, welches eine zugehörige Luftfeuchtigkeit, die eingestellt ist, in dem Displaybereich bzw. dem Anzeigebereich 221 darstellt. Die Maske 13 ist plattenförmig. Sie ist mit dem Betätigungsmittel 11 in dem gezeigten Ausführungsbeispiels integral ausgebildet. Dazu ist ein Brückenelement 32 (Fig. 11) vorgesehen, welches sich von dem hinteren Bereich einer Frontwand 310 des Betätigungsmittels 11 zum vorderen Ende bzw. zur vorderen Kante 342 der Maske 13 erstreckt. Das Verschiebeelement 33 ist in einem Übergangsbereich des Brückenelements 32 und der Maske 13 ausgebildet. Wenn das Betätigungsmittel mit einer Frontkante des Fachbodens 10 verbunden ist, bleibt die Maske 13 unter dem Fachboden. Die Maske 13 erstreckt sich parallel in Bezug zu dem Fachboden 10.

Auf dem Fachboden 10 ist ein Displaybereich bzw. ein Anzeigebereich 321 ausgebildet, um die Maske 13 teilweise sichtbar zu machen, wenn eine geschlossene Position des Betätigungsmittels 11 eingestellt ist. Dieser Anzeigebereich 221 ist teilweise oder vollständig transparent. In der gezeigten Ausführung in den Fig. 9 bis 13 sind zwei Anzeigebereiche 221 ausgebildet. Ein Anzeigebereich 221 beschreibt eine hohe Luftfeuchtigkeit, wohingegen der andere Anzeigebereich 221 eine niedrige Luftfeuchtigkeitseinstellung charakterisiert. An einer Stelle nahe zu jedem Anzeigebereich 221 ist ein Luftfeuchtigkeitssymbol 222 ausgebildet, welches die jeweils zugehörige eingestellte Luftfeuchtigkeit beschreibt bzw. darstellt.

Auf der Maske 13 ist ein Symbol 341 ausgebildet, welches durch den Anzeigebereich 221 erkannt werden kann. Wie in Fig. 13 gezeigt ist, ist jeweils ein Symbol 341 für jedes der beiden Anzeigebereiche 221, wie sie in Fig. 12 dargestellt sind, ausgebildet. Die Symbole 341 in den Fig. 9 bis 13 stellen Freigabezeichen dar und ein farbiger Hintergrund ist um diese Freigabezeichen erzeugt. Wenn die Luftfeuchtigkeitseinstellung vorhanden ist, wie sie auf dem Anzeigebereich 221 angezeigt ist, ist ein Symbol 341 durch diesen Anzeigebereich 221 erkennbar. Daher ist ein Umgebungsbereich dieses Anzeigebereichs 221 aus einem nicht-transparenten Material ausgebildet oder dahingehend ausgeführt, dass es blickdicht ist. Wenn der Fachboden 10 transparent ist, kann ein Anzeigebereich 221 farblich bemalt oder bedruckt sein, so dass er nicht transparent ist. In dem Ausführungsbeispiel gemäß Fig. 12 ist eine farbliche Abdeckung bzw. Bemalung ausgebildet.

In gleicher Art und Weise ist ein Symbol 341 auf der Maske 13 durch eine Bedruckung oder eine Bemalung realisiert. In einer möglichen Ausführung kann vorgesehen sein, dass jedes Symbol 341 eine individuelle Farbgebung aufweist und somit unterschiedliche Farbgebungen für die jeweiligen Symbole 341 realisiert sind. Darüber hinaus kann, wie dies beispielsweise in Fig. 13 gezeigt ist, das Symbol eine individuelle Formgebung und Zeichndarstellung haben.

In einer Position nahe dem Anzeigebereich 221 ist ein Informationselement 223 ausgebildet, welches diejenigen Lebensmittel anzeigt, für die die zugehörige Luftfeuchtigkeit konform bzw. tauglich ist. Dieses Informationselement 223 kann ebenso durch ein Bedruckung oder einen entsprechenden Farbauftrag ermöglicht werden.

Bei der Verwendung wird der Fachboden 10 auf die Schublade 8a aufgebracht und das Betätigungsmittel 11 ist an der Frontkante 224 positioniert. Der Nutzer verschiebt das Betätigungsmittel 11 nach rechts oder nach links, wobei dies abhängig von den im Kühlgutbehälter 8 eingebrachten Lebensmitteln ist und darüber hinaus abhängig von den Informationen, die auf dem Informationselement 223 angezeigt sind und/oder von den Informationen, die auf einem Feuchtigkeitszeichen 222 erkennbar sind. Wenn die gewünschte Einstellung vorliegt, wird das Symbol 341, welches auf der Maske 13 ausgebildet ist, sichtbar und dem Nutzer wird symbolisiert und kenntlich gemacht, dass die zugehörige Einstellung erreicht ist. Das Symbol 341 hilft dem Nutzer zu lernen und zu erkennen, die richtige Luftfeuchtigkeit in dem Kühlgutbehälter 8 einzustellen, wenn der Nutzer diesen Kühlgutbehälter 8 betrachtet. Wenn die aktuelle Einstellung geändert werden soll und eine unterschiedliche Einstellung gewünscht ist, wird das Betätigungsmittel 11 wieder verschoben und zwar in die entgegengesetzte Richtung. Dadurch wird dann wiederum das andere Symbol 341 in einem anderen Displaybereich bzw. Anzeigebereich 221 sichtbar.

### BEZUGSZEICH EN LISTE

- 1: Haushaltskältegerät
- 1a: Gehäuse
- 2: Korpus
- 3: Innenbehälter
- 4: Kühlraum
- 5: Gefrierraum
- 6: Kühlraumtür
- 7: Gefrierraumtür
- 8: Kühlgutbehälter
- 8a: Schublade
- 9: Behälterdeckel
- 10: Fachboden
- 11: manuelles Betätigungsmittel
- 11a: Körper
- 12: Anzeigemittel
- 13: Maske
- 14: transparente Wand
- 15a,15b: Maskenausschnitte
- 16: Grundträger
- 17: Hinterlegungsabschnitt
- 18: Glasfachboden
- 19: Frontleiste
- 20: Lagerungsvorrichtung
- 21: mechanische Steuervorrichtung
- 22: ersten Farbflächenabschnitt
- 23: zweiten Farbflächenabschnitt
- 24: Lasche
- 25: transparenter Anzeigeabschnitt
- 26: Markierung
- 27: Finger
- 32: Brückenelement
- 33: Verschiebeelement
- 40: Abdeckung
- 221: Anzeigebereich
- 222: Luftfeuchtigkeitssymbol
- 223: Informationselement
- 224: Frontkante
- 310: Frontwand
- 341: Symbol
- 342: Frontkante

## Patentansprüche

1. Haushaltskältegerät, aufweisend
eine mechanische Steuervorrichtung (21), die ausgebildet ist, eine Betriebsart im Haushaltskältegerät (1) zu steuern,
ein manuelles Betätigungsmittel (11), das ausgebildet ist, die mechanische Steuervorrichtung (21) mechanisch anzusteuern, und
ein Anzeigemittel (12), das ausgebildet ist, einen momentanen Funktionszustand wenigstens zweier verschiedener Funktionszustände der Steuervorrichtung (21) aufgrund der momentanen Position des manuellen Betätigungsmittels (11) anzuzeigen,
**dadurch gekennzeichnet, dass** das Anzeigemittel (12) eine Maske (13) aufweist, welche die wenigstens zwei verschiedenen Funktionszustände der Steuervorrichtung (21) kennzeichnende Darstellungen trägt, und das Anzeigemittel (12) einen Hinterlegungsabschnitt (17) aufweist, der in einer jeweiligen Stellung des Betätigungsmittels (11) diejenige Darstellung der Maske (13) optisch vorspringen lässt, die dem der Stellung des Betätigungsmittels (11) entsprechenden Funktionszustand der Steuervorrichtung (21) zugeordnet ist, dass das Haushaltskältegerät einen wärmeisolierenden Innenbehälter (3), der ausgebildet ist, wenigstens einen Lagerraum für Kältegut zu begrenzen, einen im Innenbehälter (3) gelagerten Kühlgutbehälter (8), der eine von oben zugängliche Öffnung aufweist, und einen Behälterdeckel (9) aufweist, der im Innenbehälter (3) derart gelagert ist, dass eine durch das manuelle Betätigungsmittel (11) ausgeführte Bewegung in eine Bewegung des Behälterdeckels (9) zum Öffnen und Schließen der Öffnung des Kühlgutbehälters (8) umgesetzt wird, wobei das Anzeigemittel (12) ausgebildet ist, in einer ersten Stellung des Betätigungsmittels (11), in welcher der Behälterdeckel (9) in eine die Öffnung des Kühlgutbehälters (8) öffnende Deckelposition bewegt ist, eine die Öffnungsstellung kennzeichnende Darstellung der Maske (13) optisch vorspringend anzuzeigen und in einer zweiten Stellung des Betätigungsmittels (11), in welcher der Behälterdeckel (9) in eine die Öffnung des Kühlgutbehälters (8) schießende Deckelposition bewegt ist, eine die Geschlossenstellung kennzeichnende Darstellung der Maske (13) optisch vorspringend anzuzeigen.

2. Haushaltskältegerät nach Anspruch 1, **dadurch gekennzeichnet, dass** der Hinterlegungsabschnitt (17) ausgebildet ist, in der jeweiligen Stellung des Betätigungsmittels (11) diejenigen Darstellungen der Maske (13) optisch zurücktreten zu lassen, die dem der Stellung des Betätigungsmittels (11) entsprechenden Funktionszustand der Steuervorrichtung nicht entsprechen.

3. Haushaltskältegerät nach Anspruch 1 oder 2, **dadurch gekennzeichnet, dass** die Maske (13) die wenigstens zwei verschiedenen Funktionszustände der Steuervorrichtung (21) kennzeichnende Darstellungen in Form von Maskenausschnitten (15a, 15b) trägt und der Hinterlegungsabschnitt (17) in der jeweiligen Stellung des Betätigungsmittels (11) denjenigen Maskenausschnitt (15a, 15b) optisch vorspringen lässt, insbesondere ausfüllt, dessen zugeordnete Darstellung dem entsprechenden Funktionszustand der Steuervorrichtung (21) entspricht.

4. Haushaltskältegerät nach einem der Ansprüche 1 bis 3, **dadurch gekennzeichnet, dass** der Hinterlegungsabschnitt (17) einen ersten hinsichtlich Farbe und/oder Kontrast mit der Maske (13) zumindest annähernd übereinstimmenden, insbesondere identischen ersten Farbflächenabschnitt (22) aufweist und einen zweiten Farbflächenabschnitt (23) aufweist, der sich hinsichtlich Farbe und/oder Kontrast von der Maske (13) unterscheidet, insbesondere sich hinsichtlich Farbe und/oder Kontrast von der Maske (13) optisch abhebt.

5. Haushaltskältegerät nach einem der Ansprüche 1 bis 3, **dadurch gekennzeichnet, dass** der Hinterlegungsabschnitt (17) jeweils ein Symbol (341) für jeweils einen Anzeigebereich (221) des Anzeigemittels (12) aufweist, insbesondere die Symbole (341) gleich sind.

6. Haushaltskältegerät nach einem der Ansprüche 1 bis 5, **dadurch gekennzeichnet, dass** die Maske (13) an einer transparenten Wand (14), insbesondere an einer auf dem manuellen Betätigungsmittel (11) befestigten transparenten Wand (14) oder an einem transparenten Wandabschnitt eines Glasfachbodens (18) des Haushaltskältegeräts (1) angebracht, insbesondere an einer Oberseite oder Unterseite der transparenten Wand (14) oder des transparenten Wandabschnitts aufgebracht, insbesondere aufgedruckt, aufgeklebt oder aufkaschiert ist.

7. Haushaltskältegerät nach einem der Ansprüche 1 bis 6, **dadurch gekennzeichnet, dass** das manuelle Betätigungsmittel (11) die Maske (13) aufweist und das manuelle Betätigungsmittel (11) an einem Grundträger (16) verstellbar gelagert ist, der den Hinterlegungsabschnitt (17) aufweist.

8. Haushaltskältegerät nach Anspruch 7, **dadurch gekennzeichnet, dass** der Grundträger (16) von einer einem transparenten Fachboden (10), insbesondere einem Glasfachboden (18) des Haushaltskältegeräts (1) zugeordneten, insbesondere dem transparenten Fachboden (10) bzw. dem Glasfachboden (18) vorgelagerten Frontleiste (19) gebildet wird.

9. Haushaltskältegerät nach einem der Ansprüche 1 bis 8, **dadurch gekennzeichnet, dass** das Haushaltskältegerät (1) einen, insbesondere transparenten, Fachboden (10), insbesondere einen Glasfachboden (18) aufweist, welcher die Maske (13) aufweist und das manuelle Betätigungsmittel (11) den Hinterlegungsabschnitt (17) aufweist.

10. Haushaltskältegerät nach Anspruch 9, **dadurch gekennzeichnet, dass** der Hinterlegungsabschnitt (17) mittels eines Brückenelements (32) mit dem Betätigungselement (11) verbunden ist.

11. Haushaltskältegerät nach Anspruch 9 oder 10, **dadurch gekennzeichnet, dass** dem, insbesondere transparenten, Fachboden (10), insbesondere dem Glasfachboden (18), eine Frontleiste (19) vorgelagert ist und/oder der transparente Fachboden (10), insbesondere der Glasfachboden (18) die Frontleiste (19) aufweist, das manuelle Betätigungsmittel (11) an der Frontleiste (19) verstellbar, insbesondere verschiebbar gelagert ist.

12. Haushaltskältegerät nach Anspruch 11, **dadurch gekennzeichnet, dass** das manuelle Betätigungsmittel (11) mit einer unter die Maske (13) reichenden Lasche (24) verbunden ist, die den Hinterlegungsabschnitt (17) aufweist.

13. Haushaltskältegerät nach einem der Ansprüche 9 bis 12, **dadurch gekennzeichnet, dass** die Maske (13) einen allen Darstellungen zugeordneten transparenten Anzeigeabschnitt (25) aufweist, eine unter den transparenten Anzeigeabschnitt (25) reichende Lasche (24), die den Hinterlegungsabschnitt (17) aufweist, mit dem manuelle Betätigungsmittel (11) verbunden ist und der Hinterlegungsabschnitt (17) wenigstens eine Markierung (26) aufweist, welche in der jeweiligen Stellung des manuellen Betätigungsmittels (11) eine der Darstellungen dadurch optisch vorspringen lässt, indem sie auf diejenige Darstellung weist, welche dem der Stellung des Betätigungsmittels (11) entsprechenden Funktionszustand der Steuervorrichtung (21) zugeordnet ist.

14. Haushaltskältegerät nach einem der vorhergehenden Ansprüche, **dadurch gekennzeichnet, dass** eine Betriebsart eine Luftfeuchte und/oder Temperatur in einer Lagerzone für Kältegut in dem Haushaltskältegerät ist, insbesondere ein einen Kühlgutbehälter (8) abdeckender Fachboden (10) zwischen einer ersten Position, die keinen Luftfeuchteaustritt aus dem Kühlgutbehälter (8) ermöglicht, und einer zweiten Position, die einen Luftfeuchteaustritt ermöglicht, durch das Betätigungsmittel (11) verschiebbar ist.

## Claims

1. Domestic refrigerator, having
a mechanical control device (21), which is embodied to control a mode of operation in the domestic refrigerator (1),
a manual actuation means (11), which is embodied to mechanically activate the mechanical control device (21), and
a display means (12), which is embodied to display a current functional state of at least two different functional states of the control device (21) based on the current position of the manual actuation means (11),
**characterised in that** the display means (12) has a mask (13) which bears displays which identify the at least two different functional states of the control device (21), and the display means (12) has a shaded segment (17), which, in a respective position of the actuation means (11) allows the relevant display of the mask (13) to become highlighted optically, said display being assigned to the functional state of the control device (21) which corresponds to the position of the actuation means (11), that the domestic refrigerator has a heat-insulating inner container (3) which is embodied to delimit at least one storage compartment for refrigerated goods, a refrigerated goods container (8) supported in the inner container (3) which has an opening which is accessible from above and a container lid (9) which is supported in the inner container (3) such that a movement effected by the manual actuation means (11) is converted into a movement of the container lid (9) for opening and closing the opening of the refrigerated goods container (8), wherein in a first position of the actuation means (11), in which the container lid (9) is moved into a lid position which opens the opening of the refrigerated goods container (8), the display means (12) is embodied to display a display of the mask (13), in a manner so as to become highlighted optically, which identifies the open position and in a second position of the actuation means (11), in which the container lid (9) is moved into a lid position which closes the opening of the refrigerated goods container (8), to display a display of the mask (13), in a manner so as to become highlighted optically, which identifies the closed position.

2. Domestic refrigerator according to claim 1, **characterised in that** in the respective position of the actuation means (11), the shaded segment (17) is embodied to allow the displays of the mask (13) to be opticallyobscured, said displays not corresponding to the functional state of the control device which corresponds to the position of the actuation means (11).

3. Domestic refrigerator according to claim 1 or 2, **characterised in that** the mask (13) bears the displays, in the form of mask cutouts (15a, 15b), which identify at least two different functional states of the control device (21), and in the respective position of the actuation means (11) the shaded segment (17) allows, in particular fills in, the mask cutout (15a, 15b) so as to become highlighted optically, the assigned display of which corresponds to the corresponding functional state of the control device (21).

4. Domestic refrigerator according to one of claims 1 to 3, **characterised in that** the shaded segment (17) has a first coloured surface segment (22) which at least approximately matches, is in particular identical to the mask (13) in respect of colour and/or contrast and a second coloured surface segment (23), which differs from the mask (13), in particular sets itself apart from the mask (13) in respect of colour and/or contrast.

5. Domestic refrigerator according to one of claims 1 to 3, **characterised in that** the shaded segment (17) has a symbol (341) for a display region (221) of the display means (12) in each case, in particular the symbols (341) are the same.

6. Domestic refrigerator according to one of claims 1 to 5, **characterised in that** the mask (13) is attached, in particular printed, glued or laminated, to a transparent wall (14), in particular to a transparent wall (14) fastened on the manual actuation means (11) or to a transparent wall segment of a glass compartment base (18) of the domestic refrigerator (1), in particular on an upper side or lower side of the transparent wall (14) or of the transparent wall segment.

7. Domestic refrigerator according to one of claims 1 to 6, **characterised in that** the manual actuation means (11) has the mask (13) and the manual actuation means (11) is movably supported on a base carrier (16) which has the shaded segment (17).

8. Domestic refrigerator according to claim 7, **characterised in that** the base carrier (16) is formed of a front strip (19) assigned to a transparent compartment base (10), in particular a glass compartment base (18) of the domestic refrigerator (1), in particular supported in front of the transparent compartment base (10) or the glass compartment base (18).

9. Domestic refrigerator according to one of claims 1 to 8, **characterised in that** the domestic refrigerator (1) has a particularly transparent compartment base (10), in particular a glass compartment base (18), which has the mask (13) and the manual actuation means (11) has the shaded segment (17).

10. Domestic refrigerator according to claim 9, **characterised in that** the shaded segment (17) is connected to the actuation element (11) by means of a bridge element (32).

11. Domestic refrigerator according to claim 9 or 10, **characterised in that** a front strip (19) is supported in front of the particularly transparent compartment base (10), in particular the glass compartment base (18) and/or the transparent compartment base (10), in particular the glass compartment base (18) has the front strip (19), the manual actuation means (11) can be adjusted to the front strip (19), in particular supported displaceably.

12. Domestic refrigerator according to claim 11, **characterised in that** the manual actuation means (11) is connected to a tab (24) which extends below the mask (13) and which has the shaded segment (17).

13. Domestic refrigerator according to one of claims 9 to 12, **characterised in that** the mask (13) has a transparent display segment (25) assigned to all displays, a tab (24) which has the shaded segment (17) and which extends below the transparent display segment (25), is connected to the manual actuation means (11) and the shaded segment (17) has at least one marker (26), which, in the respective position of the manual actuation means (11), allows one of the displays to become highlighted optically, by it indicating on the display which functional state of the control device (21) which corresponds to the position of the actuation means (11) is assigned thereto.

14. Domestic refrigerator according to one of the preceding claims, **characterised in that** a mode of operation is an air moisture and/or temperature in a storage zone for refrigerated goods in the domestic refrigerator, in particular a compartment base (10), covering a refrigerated goods container (8), can be displaced between a first position, which does not permit air humidity to escape from the refrigerated goods container (8), and a second position, which permits air humidity to escape, by means of the actuation means (11).

## Revendications

1. Appareil frigorifique ménager, présentant un dispositif de commande mécanique (21) exécuté afin de commander un mode de fonctionnement dans l'appareil frigorifique ménager (1), un moyen d'actionnement manuel (11) exécuté afin de commander mécaniquement le dispositif de commande mécanique (21), et un moyen d'affichage (12) exécuté afin d'afficher un état de fonctionnement momentané parmi au moins deux états de fonctionnement différents du dispositif de commande mécanique (21) en raison de la position momentanée du moyen d'actionnement manuel (11), **caractérisé en ce que** le moyen d'affichage (12) présente un masque (13) portant des représentations distinctives des au moins deux états de fonctionnement différents du dispositif de commande (21) et le moyen d'affichage (12) présente une section de consignation (17) qui, dans une position respective du moyen d'actionnement (11), laisse faire saillie optique à la représentation du masque (13) affectée à l'état de fonctionnement du dispositif de commande (21) correspondant à la position du moyen d'actionnement (11), **en ce que** l'appareil frigorifique ménager présente un contenant intérieur calorifuge (3), exécuté afin de délimiter au moins un espace de stockage destiné aux denrées à réfrigérer, un contenant à denrées à réfrigérer (8) logé dans le contenant intérieur (3), lequel présente une ouverture accessible par le dessus, et un couvercle de contenant (9) logé de telle manière dans le contenant intérieur (3) qu'un déplacement effectué via le moyen d'actionnement manuel (11) se traduit par un déplacement du couvercle de contenant (9) afin d'ouvrir et de fermer l'ouverture du contenant à denrées à réfrigérer (8), dans lequel le moyen d'affichage (12) est exécuté afin d'afficher en saillie optique, dans une première position du moyen d'actionnement (11) dans laquelle le couvercle de contenant (9) est déplacé dans une position de couvercle ouvrant le contenant à denrées à réfrigérer (8), une représentation du masque (13) distinctive de la position ouverte et d'afficher en saillie optique, dans une deuxième position du moyen d'actionnement (11), dans laquelle le couvercle de contenant (9) est déplacé dans une position de couvercle fermant le contenant à denrées à réfrigérer (8), une représentation du masque (13) distinctive de la position fermée.

2. Appareil frigorifique ménager selon la revendication 1, **caractérisé en ce que** la section de consignation (17) est exécutée afin de placer en retrait optique, dans la position respective du moyen d'actionnement (11), les représentations du masque (13) qui ne correspondent pas à l'état de fonctionnement du dispositif de commande correspondant à la position du moyen d'actionnement (11).

3. Appareil frigorifique ménager selon la revendication 1 ou 2, **caractérisé en ce que** le masque (13) porte les représentations distinctives des au moins deux états de fonctionnement différents du dispositif de commande (21) sous la forme de sections de masque (15a, 15b) et, dans la position respective du moyen d'actionnement (11), la section de consignation (17) laisse faire saillie optique, en particulier comble, la section de masque (15a, 15b) dont la représentation affectée correspond à l'état de fonctionnement correspondant du dispositif de commande (21).

4. Appareil frigorifique ménager selon l'une des revendications 1 à 3, **caractérisé en ce que** la section de consignation (17) présente une première section de surface colorée (22) au moins approximativement concordante, en particulier identique au masque (13) en termes de couleur et/ou de contraste, et une deuxième section de surface colorée (23) qui se distingue optiquement du masque (13) en termes de couleur et/ou de contraste, qui se démarque en particulier du masque (13) en termes de couleur et/ou de contraste.

5. Appareil frigorifique ménager selon l'une des revendications 1 à 3, **caractérisé en ce que** la section de consignation (17) présente respectivement un symbole (341) pour une zone d'affichage respective (221) du moyen d'affichage (12), les symboles (341) étant en particulier identiques.

6. Appareil frigorifique ménager selon l'une des revendications 1 à 5, **caractérisé en ce que** le masque (13) est apposé, en particulier imprimé, collé ou appliqué sur une paroi transparente (14), en particulier sur une paroi transparente (14) fixée au moyen d'actionnement manuel (11) ou sur une section de paroi transparente d'une tablette en verre (18) de l'appareil frigorifique ménager (1), en particulier sur une face supérieure ou une face inférieure de la paroi transparente (14) ou de la section de paroi transparente.

7. Appareil frigorifique ménager selon l'une des revendications 1 à 6, **caractérisé en ce que** le moyen d'actionnement manuel (11) présente le masque (13) et le moyen d'actionnement manuel (11) est logé de façon déplaçable sur un support de base (16) qui présente la section de consignation (17).

8. Appareil frigorifique ménager selon la revendication 7, **caractérisé en ce que** le support de base (16) est constitué par une moulure frontale (19) dirigée vers une tablette (10) transparente, en particulier une tablette en verre (18) de l'appareil frigorifique ménager (1), en particulier située devant la tablette (10) transparente resp. la tablette en verre (18).

9. Appareil frigorifique ménager selon l'une des revendications 1 à 8, **caractérisé en ce que** l'appareil frigorifique ménager (1) présente une tablette (10) en particulier transparente, en particulier une tablette en verre (18) qui présente le masque (13) et le moyen d'actionnement manuel (11) présente la section de consignation (17).

10. Appareil frigorifique ménager selon la revendication 9, **caractérisé en ce que** la section de consignation (17) est reliée au moyen d'actionnement (11) à l'aide d'un élément de pontage (32).

11. Appareil frigorifique ménager selon la revendication 9 ou 10, **caractérisé en ce qu'**une moulure frontale (19) est située devant la tablette (10) en particulier transparente, en particulier la tablette en verre (18) et/ou la tablette (10) transparente, en particulier la tablette en verre (18) présente la moulure frontale (19), le moyen d'actionnement manuel (11) est logé de manière déplaçable, en particulier coulissante sur la moulure frontale (19).

12. Appareil frigorifique ménager selon la revendication 11, **caractérisé en ce que** le moyen d'actionnement manuel (11) est relié à une bride (24) s'insérant en-dessous du masque (13), laquelle présente la section de consignation (17).

13. Appareil frigorifique ménager selon l'une des revendications 9 à 12, **caractérisé en ce que** le masque (13) présente une section d'affichage transparente (25) affectée à l'ensemble des représentations, une bride (24) s'insérant sous la section d'affichage transparente (25), laquelle bride présente la section de consignation (17), reliée au moyen d'actionnement manuel (11) et la section de consignation (17) présente au moins un marquage (26) qui, dans la position respective du moyen d'actionnement manuel (11), laisse faire saillie optique à une des représentations en pointant sur la représentation affectée à l'état de fonctionnement du dispositif de commande (21) correspondant à la position du moyen d'actionnement (11).

14. Appareil frigorifique ménager selon l'une des revendications précédentes, **caractérisé en ce qu'**un mode de fonctionnement est une humidité de l'air et/ou une température dans une zone de stockage pour denrées à réfrigérer dans l'appareil frigorifique ménager, en particulier **en ce qu'**une tablette (10) couvrant un contenant à denrées à réfrigérer (8) peut coulisser via le moyen d'actionnement (11) entre une première position qui ne permet aucune sortie d'humidité de l'air du contenant à denrées à réfrigérer (8) et une deuxième position qui permet une sortie de l'humidité de l'air.
